# FASCICULE DE BREVET EUROPEEN

(11) **EP 0 697 750 B1**
(45) Date de publication et mention de la délivrance du brevet: **21.02.2001**
(21) Numéro de dépôt: 95401847.9
(22) Date de dépôt: 07.08.1995
(51) Int. Cl.: H01R 4/30

(54) **Borne de connexion, en particulier borne de connexion à entrée unique**
Anschlussklemme, insbesondere Verbindungsklemme mit einer einzigen Einführungsöffnung
Terminal, in particular connexion terminal with single input

(30) Priorité: 08.08.1994 FR 9409814
(43) Date de publication de la demande: 21.02.1996
(73) Titulaire: LEGRAND, F-87045 Limoges Cédex (FR); LEGRAND SNC, F-87045 Limoges (FR)
(72) Inventeur: Blanchard, Paul, F-76810 Luneray (FR); Kerneur, François, F-76000 Rouen (FR)
(74) Mandataire: CABINET BONNET-THIRION

(56) Documents cités:
- EP-A- 0 374 270
- DE-C- 469 842
- DE-U- 9 305 917
- FR-A- 340 458
- FR-A- 1 022 677

## Description

La présente invention concerne d'une manière générale les bornes de connexion du genre comportant, dans un corps en matière isolante, au moins un plot de raccordement, qui, pour recevoir au moins un conducteur électrique, est ajouré d'un perçage, en pratique cylindrique, et qui, pour le serrage de ce conducteur électrique, est équipé d'une vis de serrage transversalement par rapport à ce perçage

Elle vise plus particulièrement, mais non nécessairement exclusivement, celles de ces bornes de connexion, communément dites "à entrée unique", dont le corps en matière isolante forme un logement borgne pour recevoir le plot de raccordement, en sorte que, lorsque deux conducteurs électriques doivent être raccordés l'un à l'autre, ces deux conducteurs électriques doivent être engagés d'un même côté dans ce plot de raccordement, au lieu d'y être chacun respectivement engagés d'un côté et de l'autre comme cela est le cas dans les bornes de connexion à deux entrées.

Qu'il s'agisse d'une borne de connexion à entrée unique ou qu'il s'agisse d'une borne de connexion à deux entrées, il a déjà été proposé, comme par exemple dans le document DE-U-93 05 917, de conférer au plot de raccordement une épaisseur plus grande du côté de la vis de serrage que du côté opposé à celle-ci, pour que, tout en favorisant une optimisation de la quantité totale de matière mise en oeuvre pour la constitution de ce plot de raccordement, il soit donné à la vis de serrage une emprise de serrage suffisante dans celui-ci.

Pour faciliter, par ailleurs, l'engagement d'un conducteur électrique dans le perçage du plot de raccordement, et ainsi éviter un bourrage au moins partiel de ce conducteur électrique à l'entrée de celui-ci, notamment lorsqu'il s'agit d'un conducteur électrique multibrins, il a également été déjà proposé d'évaser par un chanfrein le débouché à l'extérieur de l'extrémité concernée de ce perçage, pour que, au droit de sa face frontale correspondante, le plot de raccordement se raccorde au mieux en continu avec le corps en matière isolante dans lequel il se trouve disposé, et, s'agissant d'une borne de connexion à entrée unique, la présence d'un tel chanfrein est d'autant plus souhaitable que, portant sur deux conducteurs électriques intervenant d'un même côté, les difficultés d'engagement correspondantes se trouvent singulièrement accrues.

Si les deux propositions précédentes sont mises en oeuvre simultanément, elles conduisent inévitablement à un plot de raccordement dissymétrique par rapport au plan transversal passant par l'axe de sa vis de serrage, sa longueur du côté opposé à cette vis de serrage, mesurée parallèlement aux génératrices de son perçage, se trouvant inévitablement réduite par le chanfrein par rapport à sa longueur du côté de cette vis de serrage, si, comme il est de règle, ce chanfrein est coaxial du perçage pour avoir la même efficacité tout autour de celui-ci.

Or, pour que le plot de raccordement puisse être indifféremment mis en place d'un côté ou de l'autre dans le corps en matière isolante qu'il doit équiper, et pour faciliter ainsi le montage de l'ensemble, il est au contraire souhaitable que ce plot de raccordement soit symétrique.

La présente invention a d'une manière générale pour objet une disposition qui permette de satisfaire de manière relativement simple à ces deux exigences apparemment contradictoires, et qui, bien que plus particulièrement destinée à être appliquée à une borne de connexion à entrée unique, peut tout aussi bien être mise en oeuvre dans une borne de connexion à deux entrées.

De manière plus précise, elle a pour objet une borne de connexion du genre comportant, dans un corps en matière isolante, au moins un plot de raccordement, qui, pour recevoir au moins un conducteur électrique, est ajouré d'un perçage cylindrique dont, d'un côté au moins, le débouché à l'extérieur est évasé par un chanfrein, et qui, pour le serrage de ce conducteur électrique, est équipé d'une vis de serrage transversalement par rapport à son perçage, l'épaisseur du plot de raccordement du côté de la vis de serrage étant plus grande que celle du côté opposé à cette vis de serrage et le plot de raccordement étant symétrique par rapport au plan transversal passant par l'axe de la vis de serrage, cette borne de connexion étant d'une manière générale caractérisée en ce que le débouché à l'extérieur du perçage du plot de raccordement est évasé par deux chanfreins distincts, l'un qui s'étend du côté de la vis de serrage, l'autre qui s'étend du côté opposé à celle-ci.

Il est alors avantageusement possible de disposer, comme recherché, d'un plot de raccordement symétrique par rapport au plan transversal passant par l'axe de sa vis de serrage.

En effet, le chanfrein situé du côté de la vis de serrage étant distinct de celui situé du côté opposé à celle-ci, il est possible de laisser la même longueur à ce plot de raccordement en tout point de ses faces frontales.

Les caractéristiques et avantages de l'invention ressortiront d'ailleurs de la description qui va suivre, à titre d'exemple, en référence aux dessins schématiques annexés sur lesquels :
la figure 1 est une vue en perspective d'une borne de connexion suivant une réalisation de l'invention ;
la figure 2 en est une vue en coupe longitudinale, suivant la ligne II-II de la figure 1 ;
la figure 3 en est une vue en plan, suivant la flèche III de la figure 1 ;
la figure 4 est une vue en perspective du plot de raccordement qu'elle comporte, représenté isolément ;
la figure 5 est une vue en élévation de ce plot de raccordement, suivant la flèche V de la figure 4 ;
la figure 6 en est une vue en coupe longitudinale, suivant la ligne VI-VI de la figure 5 ;
les figures 7 et 8 sont des vues qui, analogues, chacune respectivement, à celles des figures 5 et 6, se rapportent à une variante de réalisation correspondant, en pratique, à un calibre plus élevé ;
les figures 9 et 10 sont des vues qui, analogues à elles aussi, chacune respectivement, à celles des figures 5 et 6, se rapportent à une autre variante de réalisation ;
la figure 11 est une vue en coupe longitudinale du seul corps en matière isolante de la borne de connexion suivant l'invention, pour une variante de réalisation de celui-ci.

Ces figures illustrent, à titre d'exemple, l'application de l'invention à une borne de connexion 10 à entrée 11 unique, c'est-à-dire à une borne de connexion 10 dans laquelle deux conducteurs électriques 12 à raccorder l'un à l'autre doivent être engagés d'un même côté.

Dans la forme de réalisation représentée, les conducteurs électriques 12 sont l'un et l'autre des conducteurs électriques multibrins, c'est-à-dire des conducteurs électriques dont l'âme conductrice 13, dûment dénudée à son extrémité, est formée d'une multiplicité de brins métalliques.

De manière connue en soi, la borne de connexion 10 comporte, globalement, dans un corps en matière isolante 14, au moins un plot de raccordement 15, qui, pour recevoir au moins un conducteur électrique 12, et en pratique deux dans la forme de réalisation représentée, est ajouré longitudinalement d'un perçage 16, cylindrique et lisse, et qui, pour le serrage du ou des conducteurs électriques 12, est équipé d'une vis de serrage 18 transversalement par rapport à ce perçage 16.

Dans les formes de réalisation représentées, un seul plot de raccordement 15 est prévu.

Ce plot de raccordement 15 est préférentiellement en matière conductrice, et, par exemple, en métal.

Mais, s'agissant de l'équipement d'une borne de connexion 10 à entrée 11 unique, il n'en est pas nécessairement ainsi, puisque les âmes conductrices 13, dénudées, des conducteurs électriques 12 à raccorder s'y trouvent de toute façon en contact l'une avec l'autre.

Dans les formes de réalisation représentées, le perçage 16 du plot de raccordement 15 a une section transversale de contour circulaire, et il débouche axialement à l'une et l'autre de ses extrémités.

Soit A1 l'axe de ce perçage 16.

Cet axe A1 est représenté en traits interrompus sur les figures 2, 6 et 8, et il est schématisé par sa trace sur les figures 5 et 7.

Soit A2, perpendiculaire à A1, l'axe de la vis de serrage 18, et, donc, du trou 19, taraudé, que présente transversalement le plot de raccordement 15 pour coopération avec celle-ci.

Cet axe A2 est représenté en traits interrompus sur les figures 2, 6 et 8, et il est schématisé par sa trace sur la figure 3.

Dans les formes de réalisation représentées, les faces frontales 20 du plot de raccordement 15, sur lesquelles débouche le perçage 16 à l'une et l'autre de ses extrémités, sont droites, et, parallèles l'une à l'autre, elles s'étendent perpendiculairement à l'axe A1 de ce perçage 16.

D'un côté, au moins, c'est-à-dire à l'une des extrémités au moins du perçage 16, le débouché à l'extérieur de ce perçage 16 est évasé, intérieurement, par un chanfrein 22A, dont la concavité est tournée vers l'extérieur.

Suivant l'invention, le débouché à l'extérieur du perçage 16 du plot de raccordement 15 sur une face frontale 20 de celui-ci est évasé par deux chanfreins 22A, 22B distincts, l'un, en l'espèce le chanfrein 22B, qui s'étend du côté de la vis de serrage 18, et l'autre, en l'espèce le chanfrein 22A, qui s'étend du côté opposé à celle-ci.

Dans les formes de réalisation plus particulièrement représentées sur les figures 1 à 8, les angles d'inclinaison I_{A}, I_{B} des chanfreins 22A, 22B sur les génératrices du perçage 16, et, donc, sur l'axe A1 de celui-ci, sont différents.

Plus précisément, ces angles d'inclinaison I_{A}, I_{B} sont différents l'un de l'autre.

En pratique, dans les formes de réalisation représentées, le chanfrein 22B qui s'étend du côté de la vis de serrage 18, et, donc, du côté du trou 19 taraudé, est celui d'angle d'inclinaison le plus élevé, et le chanfrein 22A qui s'étend du côté opposé à la vis de serrage 18 est celui d'angle d'inclinaison le plus faible.

Conjointement, l'épaisseur E_{B} du plot de raccordement 15 du côté de la vis de serrage 18, et, donc, du côté de son trou 19 taraudé, est plus grande que celle E_{A} du côté opposé à cette vis de serrage 18.

En pratique, le chanfrein 22A d'angle d'inclinaison le plus faible est un chanfrein tronconique coaxial du perçage 16, et donc d'axe confondu avec l'axe A1 de celui-ci, et, conjointement, le chanfrein 22B d'angle d'inclinaison le plus élevé est un chanfrein tronconique d'axe A3 différent de celui A1 du perçage 16 tout en étant parallèle à celui-ci.

Autrement dit, le chanfrein 22B d'angle d'inclinaison le plus élevé est désaxé par rapport au perçage 16.

Son axe A3 est représenté en traits interrompus sur les figures 6 et 8, et il est schématisé par sa trace sur les figures 5 et 7.

En pratique, cet axe A3 s'étend entre l'axe A1 du perçage 16 et la vis de serrage 18.

Préférentiellement, la valeur de l'angle d'inclinaison I_{B} du chanfrein 22B d'angle d'inclinaison le plus élevé est comprise entre 1,3 et 2,2 fois celle de l'angle d'inclinaison I_{A} du chanfrein 22A d'angle d'inclinaison le plus faible.

Par exemple, dans la forme de réalisation représentée sur les figures 1 à 6, qui correspond à un calibre relativement faible, c'est-à-dire à un diamètre relativement faible pour le perçage 16, l'angle d'inclinaison I_{A} du chanfrein 22A d'angle d'inclinaison le plus faible est de l'ordre de 30°, tandis que l'angle d'inclinaison I_{B} du chanfrein 22B d'angle d'inclinaison le plus élevé est de l'ordre de 45°.

Dans ce cas, les deux chanfreins 22A, 22B s'étendent chacun en croissant autour du perçage 16, en bordant chacun localement celui-ci, sur plus de 180° pour l'un d'eux, en l'espèce le chanfrein 22A d'angle d'inclinaison le plus faible, sur moins de 180° pour l'autre, en l'espèce le chanfrein 22B d'angle d'inclinaison le plus élevé, et, à leurs extrémités, ces deux chanfreins 22A, 22B se recoupent l'un l'autre suivant deux arêtes 23 qui vont chacune d'un point de la face frontale 20 correspondante du plot de raccordement 15 à un point de la surface interne 25 de son perçage 16.

Dans la variante de réalisation représentée sur les figures 7 et 8, qui correspond à un calibre relativement élevé, c'est-à-dire à un diamètre relativement élevé pour le perçage 16, la valeur de l'angle d'inclinaison I_{A} du chanfrein 22A d'angle d'inclinaison le plus faible est par exemple de l'ordre de 30°, comme précédemment, cependant que la valeur de l'angle d'inclinaison I_{B} du chanfrein 22B d'angle d'inclinaison le plus élevé est par exemple de l'ordre de 60°.

Conjointement, les deux chanfreins 22A, 22B se recoupent alors l'un l'autre suivant une arête 24 unique, qui va de l'un à l'autre de deux points de la face frontale 20 correspondante du plot de raccordement 15 en restant à l'écart de la surface interne 25 du perçage 16 de celui-ci.

Autrement dit, dans ce cas, le chanfrein 22A d'angle d'inclinaison le plus faible ceinture en continu le perçage 16, tandis que le chanfrein 22B d'angle d'inclinaison le plus élevé reste à l'écart de celui-ci.

Toutes les solutions intermédiaires sont envisageables, y compris une arête 24 qui, tangente au contour du perçage 16, se décompose en pratique en deux arêtes 23.

Par exemple, le chanfrein 22A d'angle d'inclinaison le plus faible est exécuté le premier, et le chanfrein 22B d'angle d'inclinaison le plus élevé résulte d'une reprise d'usinage ultérieure.

Dans la variante de réalisation représentée sur les figures 9, 10, les angles d'inclinaison I_{A}, I_{B} des deux chanfreins 22A, 22B sur les génératrices du perçage 16 sont égaux, et, plus précisément, sont égaux entre eux.

Comme précédemment, le chanfrein 22A qui s'étend du côté opposé à la vis de serrage 18, et, donc, du côté opposé au trou 19, est un chanfrein tronconique coaxial du perçage 16, et le chanfrein 22B qui s'étend du côté de la vis de serrage 18, et, donc, du côté du trou 19, est un chanfrein tronconique, qui est désaxé par rapport au précédent et dont l'axe A3, parallèle à l'axe A1 du perçage 16, s'étend entre cet axe A1 et la vis de serrage 18, et, donc, entre cet axe A1 et le trou 19.

Dans la forme de réalisation représentée, ces deux chanfreins 22A, 22B se recoupent l'un l'autre suivant deux arêtes 23 qui vont chacune d'un point de la surface frontale 20 correspondante du plot de raccordement 15 à un point de la surface interne 25 de son perçage 16.

En pratique, dans les formes de réalisation représentées, la partie du plot de raccordement 15 se situant du côté de la vis de serrage 18, et, donc, du trou 19 taraudé, a, globalement, un contour extérieur parallélépipédique, tandis que la partie diamétralement opposée à la précédente a, extérieurement, un contour globalement cylindrique.

Dans tous les cas, des dispositions identiques étant adoptées à l'une et l'autre des extrémités axiales du perçage 16, et le plot de raccordement 15 est donc globalement symétrique par rapport à un plan transversal passant par l'axe A2 de la vis de serrage 18, c'est-à-dire par l'axe de son trou 19 taraudé.

Dans tous les cas, également, le corps en matière isolante 14 comporte, d'une part, un logement 28, pour recevoir le plot de raccordement 15, et, d'autre part, une cheminée 29, dans laquelle se débat la vis de serrage 18.

Dans les formes de réalisation représentées, le corps en matière isolante 14 se prolonge par un manchon 30 d'un côté au moins du logement 28, et ce manchon 30, dont le débouché forme l'entrée 11, va en s'élargissant transversalement vers l'extérieur, du côté, au moins, de la cheminée 29.

En pratique, s'agissant d'une borne de connexion 10 à entrée 11 unique, le logement 28 est borgne du côté opposé au manchon 30, tout en formant de ce côté une poche 31 à l'arrière du plot de raccordement 15 pour l'absorption d'un éventuel surplus de longueur pour des conducteurs électriques 12.

Dans les formes de réalisation représentées, le manchon 30 reste sensiblement à un même niveau du côté opposé à la cheminée 29.

Autrement dit, ce manchon 30 ne s'élargit transversalement vers l'extérieur que du côté de cette cheminée 29.

Quoi qu'il en soit, du côté opposé à la vis de serrage 18, le chanfrein 22A du plot de raccordement 15 amène sensiblement à niveau avec la surface interne 32 du manchon 30 la surface interne 25 du perçage 16, et le chanfrein 22B en fait de même du côté de la vis de serrage 18.

Ainsi, l'engagement d'un conducteur électrique 12 dans le perçage 16 peut avantageusement se faire en tout point de la face frontale 20 correspondante du plot de raccordement 15 sans qu'il y ait un risque substantiel de bourrage de ce conducteur électrique 12 contre cette face frontale 20.

Dans les formes de réalisation représentées, le corps en matière isolante 14 présente, extérieurement, dos à dos, parallèlement à l'axe de la vis de serrage 18, et, donc, à l'axe de sa cheminée 29, des surfaces latérales 33 concaves, et celles-ci présentent, en saillie, parallèlement les unes aux autres, et parallèlement à l'axe précédent, des stries 34.

En pratique, le corps en matière isolante 14 est d'un seul tenant, et, au voisinage du débouché de sa cheminée 29, il comporte, en saillie sur la surface interne de celle-ci, un ou plusieurs bossages 36, pour la retenue de la vis de serrage 18.

En variante, figure 11, et dans le même but, ces bossages sont remplacés par des piliers 36' qui courent sur une partie au moins de la hauteur de la cheminée 29, et, par exemple, sur la totalité de celle-ci.

En pratique, également, l'extrémité libre 37 du fût 38 de la vis de serrage 18 est abattue par un chanfrein tronconique lisse, pour sa libre pénétration dans le trou 19 taraudé du plot de raccordement 15, ce qui, au montage, suffit à assurer la retenue axiale de ce plot de raccordement 15 dans le corps en matière isolante 14.

Dans la forme de réalisation représentée, la tête 39 de la vis de serrage 18 a, en creux, en façade, pour sa commande en rotation, une empreinte 40 cruciforme.

En variante, cette empreinte 40 est formée d'une saignée, qui s'étend de manière classique suivant un diamètre de la tête 39, sur toute la longueur de celui-ci, et qui, éventuellement, est recoupée, transversalement, dans sa zone médiane, par une autre saignée de moindre longueur.

Si désiré, la borne de connexion 10 peut se présenter isolément, comme représenté à la figure 1.

Mais, tel que schématisé en traits interrompus sur la figure 3, elle appartient en pratique de manière détachable à une barrette 42 présentant en ligne plusieurs bornes de connexion 10 de même type.

Dans cette barrette 42, chaque borne de connexion 10 est reliée de manière détachable à au moins une autre borne de connexion 10 suivant les arêtes d'extrémité 43 des surfaces latérales 33 de son corps en matière isolante 14, en se rattachant de manière déchirable à celle-ci par ces arêtes d'extrémité 43, sur une portion au moins de la hauteur de ces dernières.

Bien entendu, la présente invention ne se limite pas aux formes de réalisation décrites et représentées, mais englobe toute variante d'exécution.

## Revendications

1. Borne de connexion, du genre comportant dans un corps en matière isolante (14), au moins un plot de raccordement (15), qui, pour recevoir au moins un conducteur électrique (12), est ajouré d'un perçage (16) cylindrique dont, d'un côté au moins, le débouché à l'extérieur est évasé par un chanfrein (22A), et qui, pour le serrage dudit conducteur électrique (12), est équipé d'une vis de serrage (18) transversalement par rapport audit perçage (16), l'épaisseur (E_{B}) du plot de raccordement (15) du côté de la vis de serrage (18) étant plus grande que celle (E_{A}) du côté opposé à cette vis de serrage et le plot de raccordement (15) étant symétrique par rapport au plan transversal passant par l'axe de la vis de serrage (18), caractérisée en ce que le débouché à l'extérieur du perçage (16) du plot de raccordement (15) est évasé par deux chanfreins (22A, 22B) distincts, l'un qui s'étend du côté de la vis de serrage 18, l'autre qui s'étend du côté opposé à celle-ci.

2. Borne de connexion suivant la revendication 1, caractérisée en ce que les angles d'inclinaison (I_{A}, I_{B}) des deux chanfreins (22A, 22B) sur les génératrices du perçage (16) sont différents.

3. Borne de connexion suivant la revendication 2, caractérisée en ce que le chanfrein (22B) qui s'étend du côté de la vis de serrage (18) est celui d'angle d'inclinaison le plus élevé, et le chanfrein (22A) qui s'étend du côté opposé à cette vis de serrage (18) est celui d'angle d'inclinaison le plus faible.

4. Borne de connexion suivant l'une quelconque des revendications 2, 3, caractérisée en ce que la valeur de l'angle d'inclinaison (I_{B}) du chanfrein (22B) d'angle d'inclinaison le plus élevé est comprise entre 1,3 et 2,2 fois celle de l'angle d'inclinaison (l_{A}) du chanfrein (22A) d'angle d'inclinaison le plus faible.

5. Borne de connexion suivant la revendication 1, caractérisée en ce que les angles d'inclinaison (I_{A}, I_{B}) des deux chanfreins (22A, 22B) sur les génératrices du perçage (16) sont égaux.

6. Borne de connexion suivant l'une quelconque des revendications 1 à 5, caractérisée en ce que les deux chanfreins (22A, 22B) s'étendent chacun en croissant autour du perçage (16), en bordant chacun localement celui-ci, sur plus de 180° pour l'un d'eux, sur moins de 180° pour l'autre, et, à leurs extrémités, ils se recoupent l'un l'autre suivant deux arêtes (23) qui vont chacune d'un point de la face frontale (20) du plot de raccordement (15) à un point de la surface interne (25) de son perçage (16).

7. Borne de connexion suivant l'une quelconque des revendications 1 à 5, caractérisée en ce que les deux chanfreins (22A, 22B) se recoupent l'un l'autre suivant une arête (24) unique qui va de l'un à l'autre de deux points de la face frontale (20) du plot de raccordement (15) en restant à l'écart de la surface interne (25) de son perçage (16).

8. Borne de connexion suivant l'une quelconque des revendications 1 à 7, caractérisée en ce que, conjointement, le perçage (16) du plot de raccordement (15) a une section transversale de contour circulaire, l'un des chanfreins (22A, 22B) est un chanfrein tronconique coaxial dudit perçage (16), et l'autre desdits chanfreins (22A, 22B) est un chanfrein tronconique d'axe (A3) différent de celui (A1) dudit perçage (16) tout en étant parallèle à celui-ci.

9. Borne de connexion suivant la revendication 8, caractérisée en ce que l'axe (A3) d'un des chanfreins (22A, 22B) s'étend entre l'axe (A1) du perçage (16) et la vis de serrage (18).

10. Borne de connexion suivant l'une quelconque des revendications 1 à 9, caractérisée en ce que le perçage (16) du plot de raccordement (15) débouche à l'extérieur à l'une et l'autre de ses extrémités.

11. Borne de connexion suivant l'une quelconque des revendications 1 à 10, caractérisée en ce que, le corps en matière isolante (14) comportant un logement (28), pour recevoir le plot de raccordement (15), et une cheminée (29), dans laquelle se débat la vis de serrage (18), ledit corps en matière isolante (14) se prolonge par un manchon (30) d'un côté au moins dudit logement (28), et ledit manchon (30) va en s'élargissant transversalement vers l'extérieur, du côté, au moins, de la cheminée (29).

12. Borne de connexion suivant la revendication 11, caractérisée en ce que le manchon (30) reste à un même niveau du côté opposé à la cheminée (29).

13. Borne de connexion suivant l'une quelconque des revendications 11, 12, caractérisée en ce que le logement (28) que comporte le corps en matière isolante (14) est borgne du côté opposé au manchon (30).

14. Borne de connexion suivant l'une quelconque des revendications 11 à 13, caractérisée en ce que le corps en matière isolante (14) présente extérieurement dos à dos des surfaces latérales (33) concaves.

15. Borne de connexion suivant la revendication 14, caractérisée en ce que les surfaces latérales (33) du corps en matière isolante (14) présentent en saillie des stries (34).

16. Borne de connexion suivant l'une quelconque des revendications 1 à 15, caractérisée en ce qu'elle appartient de manière détachable à une barrette (42) présentant en ligne plusieurs bornes de connexion (10) de même type.

17. Borne de connexion suivant les revendications 14 et 16, prises conjointement, caractérisée en ce qu'elle est reliée de manière détachable à une autre borne de connexion (10) suivant les arêtes d'extrémité (43) des surfaces latérales (33) de son corps en matière isolante (14).

## Patentansprüche

1. Verbindungsklemme, die in einem Körper (14) aus isolierendem Material mindestens ein Verbindungsstück (15) aufweist, das zur Aufnahme mindestens eines elektrischen Leiters (12) mit einer zylindrischen Bohrung (16) versehen ist, deren Ausmündung nach außen mindestens auf einer Seite durch eine Schräge (22A) ausgeweitet ist, und das zum Einklemmen des elektrischen Leiters (12) quer zu dieser Bohrung (16) mit einer Klemmschraube (18) versehen ist, wobei die Dicke (E_{B}) des Verbindungsstücks (15) auf der Seite der Klemmschraube (18) größer als die Dicke (E_{A}) auf der dieser Klemmschraube entgegengesetzten Seite ist und das Verbindungsstück (15) bezüglich der durch die Achse der Klemmschraube (18) verlaufenden Querebene symmetrisch ist, dadurch gekennzeichnet, dass die Ausmündung der Bohrung (16) des Verbindungsstücks (15) nach außen durch zwei verschiedene Schrägen (22A, 22B) ausgeweitet ist, deren eine sich auf der Seite der Klemmschraube (18) erstreckt und deren andere sich auf der dieser entgegengesetzten Seite erstreckt.

2. Verbindungsklemme nach Anspruch 1, dadurch gekennzeichnet, dass die Neigungswinkel (I_{A}, I_{B}) der beiden Schrägen (22A, 22B) auf den Erzeugenden der Bohrung (16) verschieden sind.

3. Verbindungsklemme nach Anspruch 2, dadurch gekennzeichnet, dass die Schräge (22B), die sich auf der Seite der Klemmschraube (18) erstreckt, diejenige mit größerem Neigungswinkel ist, und die Schräge (22A), die sich auf der dieser Klemmschraube (18) entgegengesetzten Seite erstreckt, diejenige mit kleinerem Neigungswinkel ist.

4. Verbindungsklemme nach einem der Ansprüche 2, 3, dadurch gekennzeichnet, dass der Wert des Neigungswinkels (I_{B}) der Schräge (22B) mit größerem Neigungswinkel das 1,3- bis 2,2-fache des Werts des Neigungswinkels (IA) der Schräge (22A) mit kleinerem Neigungswinkel beträgt.

5. Verbindungsklemme nach Anspruch 1, dadurch gekennzeichnet, dass die Neigungswinkel (I_{A}, I_{B}) der beiden Schrägen (22A, 22B) auf den Erzeugenden der Bohrung (16) gleich sind.

6. Verbindungsklemme nach einem der Ansprüche 1 bis 5, dadurch gekennzeichnet, dass die beiden Schrägen (22A, 22B) sich jeweils wachsend um die Bohrung (16) herum erstrecken, indem jede diese örtlich umgibt, und zwar über mehr als 180° bei der einen von ihnen und über weniger als 180° bei der anderen, und sich an ihren Enden längs zweier Kanten (23) schneiden, die jeweils von einem Punkt der Stirnfläche (20) des Verbindungsstücks (15) zu einem Punkt der Innenfläche (25) seiner Bohrung (16) verlaufen.

7. Verbindungsklemme nach einem der Ansprüche 1 bis 5, dadurch gekennzeichnet, dass die beiden Schrägen (22A, 22B) sich längs einer einzigen Kante (24) schneiden, die von einem zum anderen von zwei Punkten der Stirnfläche (20) des Verbindungsstücks (15) verläuft, indem sie in einem Abstand von der Innenfläche (25) seiner Bohrung bleibt.

8. Verbindungsklemme nach einem der Ansprüche 1 bis 7, dadurch gekennzeichnet, dass gleichzeitig die Bohrung (16) des Verbindungsstücks (15) einen Querschnitt mit kreisförmigem Umriss aufweist, wobei eine der Schrägen (22A, 22B) eine zur Bohrung (16) koaxiale kegelstumpfförmige Schräge ist und die andere dieser Schrägen (22A, 22B) eine kegelstumpfförmige Schräge ist, deren Achse (A3) von der Achse (A1) dieser Bohrung (16) verschieden, jedoch zu dieser parallel ist.

9. Verbindungsklemme nach Anspruch 8, dadurch gekennzeichnet, dass die Achse (A3) einer der Schrägen (22A, 22B) sich zwischen der Achse (A1) der Bohrung (16) und der Klemmschraube (18) erstreckt.

10. Verbindungsklemme nach einem der Ansprüche 1 bis 9, dadurch gekennzeichnet, dass die Bohrung (16) des Verbindungsstücks (15) an ihren beiden Enden nach außen ausmündet.

11. Verbindungsklemme nach einem der Ansprüche 1 bis 10, dadurch gekennzeichnet, dass, wenn der Körper (14) aus isolierendem Werkstoff eine Aussparung (28) zur Aufnahme des Verbindungsstücks (15) und einen Schacht (29) besitzt, in den die Klemmschraube (18) ausfährt, dieser Körper (14) aus isolierendem Material mindestens auf einer Seite dieser Aussparung (28) durch eine Buchse (30) verlängert ist und diese Buchse (30) sich mindestens auf der Seite des Schachtes (29) in Querrichtung nach außen verbreitert.

12. Verbindungsklemme nach Anspruch 11, dadurch gekennzeichnet, dass die Buchse (30) auf der dem Schacht (29) entgegengesetzten Seite auf einer gleichen Höhe bleibt.

13. Verbindungsklemme nach einem der Ansprüche 11, 12, dadurch gekennzeichnet, dass die Aussparung (28),die der Körper (14) aus isolierendem Material aufweist, auf der der Buchse (30) entgegengesetzten Seite geschlossen ist.

14. Verbindungsklemme nach einem der Ansprüche 11 bis 13, dadurch gekennzeichnet, dass der Körper (14) aus isolierendem Material außen Rücken an Rücken konkave Seitenflächen (33) aufweist.

15. Verbindungsklemme nach Anspruch 14, dadurch gekennzeichnet, dass die Seitenflächen (33) des Körpers (14) aus isolierendem Material vorstehende Rippen (34) aufweisen.

16. Verbindungsklemme nach einem der Ansprüche 1 bis 15, dadurch gekennzeichnet, dass sie abtrennbar zu einer Leiste (42) gehört, die in einer Linie mehrere Verbindungsklemmen (10) vom selben Typ aufweist.

17. Verbindungsklemme nach den Ansprüche 14 und 16 zusammen, dadurch gekennzeichnet, dass sie mit einer anderen Verbindungsklemme (10) längs der Endkanten (43) der Seitenflächen (33) ihres Körpers (14) aus isolierendem Material abtrennbar verbunden ist.

## Claims

1. A connecting terminal of the kind comprising in a body (14) of insulating material at least one connection contact member (15) which to receive at least one electrical conductor (12) is apertured with a cylindrical bore (16) whose opening to the exterior at one side at least is flared by a chamfer (22A) and which, for clamping said electrical conductor (12), is equipped with a clamping screw (18) transversely with respect to said bore (16), the thickness (E_{B}) of the connection contact member (15) on the side of the clamping screw (18) being larger than that (E_{A}) on the side opposite to said clamping screw and the connection contact member (15) being symmetrical with respect to the transverse plane passing through the axis of the clamping screw (18), characterised in that the opening to the exterior of the bore (16) in the connection contact member (15) is flared by two separate chamfers (22A, 22B), one which extends on the side of the clamping screw (18) and the other which extends on the side opposite thereto.

2. A connecting terminal according to claim 1 characterised in that the angles of inclination (I_{A}, I_{B}) of the two chamfers (22A, 22B) to the generatrices of the bore (16) are different.

3. A connecting terminal according to claim 2 characterised in that the chamfer (22B) which extends on the side of the clamping screw (18) is that which has the larger angle of inclination and the chamfer (22A) which extends on the side opposite to said clamping screw (18) is that with the smaller angle of inclination.

4. A connecting terminal according to either one of claims 2 and 3 characterised in that the value of the angle of inclination (I_{B}) of the chamfer (22B) with the larger angle of inclination is between 1.3 and 2.2 times that of the angle of inclination (I_{A}) of the chamfer (22A) with the smaller angle of inclination.

5. A connecting terminal according to claim 1 characterised in that the angles of inclination (I_{A}, I_{B}) of the two chamfers (22A, 22B) to the generatrices of the bore (16) are equal.

6. A connecting terminal according to any one of claims 1 to 5 characterised in that the two chamfers (22A, 22B) each extend in a crescent configuration around the bore (16), each locally bordering same, over more than 180° for one of them and over less than 180° for the other, and at their ends they meet each other along two crests (23) which each go from a point of the front face (20) of the connection contact member (15) to a point of the internal surface (25) of its bore (16).

7. A connecting terminal according to any one of claims 1 to 5 characterised in that the two chamfers (22A, 22B) meet each other along a single crest (24) which goes from one to the other of two points of the front face (20) of the connection contact member (15), while remaining spaced from the internal surface (25) of its bore (16).

8. A connecting terminal according to any one of claims 1 to 7 characterised in that in combination the bore (16) in the connection contact member (15) is of a cross-section of circular contour, one of the chamfers (22A, 22B) is a coaxial frustoconical chamfer of said bore (16) and the other of said chamfers (22A, 22B) is a frustoconical chamfer with an axis (A3) different from that (A1) of said bore (16) while being parallel thereto.

9. A connecting terminal according to claim 8 characterised in that the axis (A3) of one of the chamfers (22A, 22B) extends between the axis (A1) of the bore (16) and the clamping screw (18).

10. A connecting terminal according to any one of claims 1 to 9 characterised in that the bore (16) of the connection contact member (15) opens to the exterior at both of its ends.

11. A connecting terminal according to any one of claims 1 to 10 characterised in that, the body (14) of insulating material comprising a housing (28) for receiving the connection contact member (15) and a stack portion (29) in which the clamping screw (18) moves, the body (14) of insulating material is extended by a sleeve (30) at one side at least of said housing (28), and said sleeve (40) is of a configuration which enlarges transversely towards the exterior at the side at least of the stack portion (29).

12. A connecting terminal according to claim 11 characterised in that the sleeve (30) remains at the same level at the side opposite to the stack portion (29).

13. A connecting terminal according to either one of claims 11 and 12 characterised in that the housing (28) that the body (14) of insulating material comprises is blind on the side opposite to the sleeve (30).

14. A connecting terminal according to any one of claims 11 to 13 characterised in that the body (14) of insulating material externally has in back-to-back relationship concave lateral surfaces (33).

15. A connecting terminal according to claim 14 characterised in that the lateral surfaces (33) of the body (14) of insulating material have ridges (34) in projecting relationship.

16. A connecting terminal according to any one of claims 1 to 15 characterised in that it belongs detachably to a strip (42) having a plurality of connecting terminals (10) of the same type in a line.

17. A connecting terminal according to claims 14 and 16 in combination characterised in that it is connected detachably to another connecting terminal (10) along the end edges (43) of the lateral surfaces (33) of its body (14) of insulating material.
